# FASCICULE DE BREVET EUROPEEN

(11) **EP 1 614 809 B1**
(45) Date de publication et mention de la délivrance du brevet: **24.06.2009**
(21) Numéro de dépôt: 05300511.2
(22) Date de dépôt: 24.06.2005
(51) Int. Cl.: E01F 15/04

(54) **Dispositif de montage anti-déversement pour glissière de sécurité routière**
Überlaufschutzvorrichtung für Strassenleitplanke
Anti-overflow device for guardrail

(30) Priorité: 09.07.2004 FR 0451487
(43) Date de publication de la demande: 11.01.2006
(73) Titulaire: LES PROFILES DU CENTRE, 03500 Saint Pourçain sur Sioule (FR)
(72) Inventeur: Gerbaud, Franck, 03500, SAINT POURCAIN SUR SIOULE (FR); Brousse, Franck, 03220, TRETEAU (FR)
(74) Mandataire: Thivillier, Patrick

(56) Documents cités:
- DE-B- 1 250 470
- FR-A- 1 399 528
- FR-A- 2 564 498
- FR-A- 2 653 458

## Description

L'invention se rattache au secteur technique des glissières de sécurité installées le long des voies de circulation pour retenir les véhicules en cas d'accident.

Plus particulièrement, l'invention concerne les écrans anti-déversement destinés à être montés en combinaison avec les glissières de sécurité.

On rappelle, d'une manière parfaitement connue pour un homme du métier, qu'une glissière de sécurité comprend au moins une lisse horizontale supportée par des poteaux fixés au sol. Les lisses sont assemblées bout à bout pour assurer une parfaite continuité.

L'invention trouve une application avantageuse dans le cas de glissières de sécurité métalliques. Par exemple, dans ce type de glissières, les lisses métalliques présentent une section transversale profilée délimitant plusieurs ondulations formées dans le sens de la longueur. Généralement, la fixation des lisses sur les supports, s'effectue par l'intermédiaire d'écarteurs. Ces écarteurs peuvent, par exemple, être du type de ceux définis dans la demande de brevet FR 2 857 386 A.

Généralement, les écrans anti-déversement sont composés de poteaux support, pouvant atteindre environ 3 mètres de haut, et présentant des agencements pour la fixation d'écrans en tant que tels. Par exemple, les poteaux peuvent être entretoisés par des lisses horizontales, l'écran étant constitué par un grillage.

Des problèmes importants apparaissent au niveau de la fixation de l'écran par rapport aux glissières de sécurité. Le plus souvent, ces écrans anti-déversement sont fixés sur des parties de glissière de sécurité qui présentent des rallonges montées au niveau des supports verticaux, lesdites rallonges étant, le plus souvent, équipées à leur partie supérieure d'au moins une autre lisse. Pour permettre la fixation des poteaux support d'écran, il est nécessaire d'utiliser des rallonges spéciales nécessitant par conséquent le démontage de celles préalablement montées sur les glissières de sécurité.

On observe également que la mise en place des poteaux support est délicate à réaliser. Il est nécessaire d'utiliser des engins de levage du type grue pour approcher les poteaux au niveau des zones de fixation des glissières de sécurité. On conçoit qu'il est très difficile à l'opérateur de positionner correctement les poteaux pour permettre l'engagement des organes d'assemblage. Par ailleurs, le poteau doit être maintenu suspendu à la grue tant que l'assemblage définitif n'est pas réalisé. Des difficultés importantes de réglage apparaissent également.

L'invention s'est fixée pour but de remédier à ces inconvénients, de manière simple, sûre, efficace et rationnelle.

Le problème que se propose de résoudre l'invention est d'améliorer, d'une manière significative, la mise en place des poteaux support de l'écran anti-déversement, sans être obligé de les maintenir en suspension pour les phases de réglage et de fixation.

Pour résoudre un tel problème, il a été conçu et mis au point un dispositif de montage d'un écran anti-déversement pour glissière de sécurité du type de celles comprenant au moins une lisse fixée sur des supports verticaux par l'intermédiaire d'écarteurs, lesdits poteaux étant prolongés par des rallonges équipées, à leur partie supérieure, d'une platine support pour la fixation d'au moins une autre lisse, l'écran anti-déversement étant fixé entre au moins deux poteaux supports, le dispositif de montage étant constitué par les au moins deux poteaux support.

Selon l'invention, chaque poteau support présente des agencements de prépositionnement et de fixation par rapport aux rallonges et de moyens de réglage en hauteur et de verticalité par rapport aux supports verticaux.

Compte tenu du problème posé à résoudre, notamment de permettre le prépositionnement et la fixation, chaque poteau support est constitué de deux montants parallèles et entretoisés.

Pour résoudre le problème posé de permettre notamment le prépositionnement des poteaux par rapport aux parties correspondantes des glissières de sécurité, les agencements de prépositionnement et de fixation, sont constitués par des pattes équerrées fixées en alignement horizontal sur chaque montant, chacune des pattes présentant des lumières ouvertes aptes à enserrer la section d'organes que présentent la platine support fixée sur les rallonges pour la fixation d'au moins une autre lisse.

Avantageusement, les organes sont constitués par des boulons d'assemblage de la ou des lisses sur la platine support.

Pour résoudre le problème posé de permettre le réglage en hauteur des poteaux, après leur prépositionnement et leur fixation, les moyens de réglage en hauteur sont constitués par une équerre fixée entre les montants et recevant au moins une vis de réglage apte à coopérer avec une équerre d'appui engagée dans la section transversale du support vertical correspondant.

Pour résoudre le problème posé d'assurer le réglage en verticalité des poteaux support, les moyens de réglage sont constitués par une plaque fixée entre les montants et recevant au moins une vis de réglage apte à coopérer en appui avec une partie du support vertical correspondant.

Pour résoudre le problème posé d'améliorer la fixation, la branche verticale de l'équerre présente une lumière pour le passage d'un organe de blocage apte à coopérer avec l'équerre d'appui.

Pour résoudre le problème posé du maintien et du déplacement des poteaux, au moment de leur mise en place par rapport aux parties correspondantes de la glissière, la partie supérieure des poteaux présente des agencements sous forme d'une barre fixée entre les montants et apte à coopérer avec des organes de levage et de manutention.

Dans une forme de réalisation, les montants constituant un poteau présente des agencements pour la fixation de lisses horizontales aptes à recevoir un écran de protection.

L'invention est exposée ci-après plus en détail à l'aide des figures des dessins annexés dans lesquels :
- la figure 1 est une vue partielle en perspective avant mise en place du poteau de l'écran anti-déversement par rapport à l'ensemble de la glissière de sécurité ;
- la figure 2 est une vue de face du poteau support selon l'invention ;
- la figure 3 est une vue de côté correspondant à la figure 2 ;
- la figure 4 est une vue après mise en place de l'équerre d'appui dans la section transversale du support vertical correspondant de l'ensemble de la glissière ;
- la figure 5 montre le prépositionnement du poteau par rapport à la platine support ;
- la figure 6 montre le positionnement en butée du poteau par rapport à l'équerre d'appui ;
- la figure 7 montre le réglage en hauteur et en verticalité du poteau ;
- la figure 8 est une vue en perspective après fixation du poteau par rapport à l'ensemble de glissières de sécurité ;
- la figure 9 est une vue de face montrant un exemple de réalisation d'un écran anti-déversement monté sur une glissière de sécurité.

Comme indiqué et comme le montre notamment la figure 1, le dispositif de montage et de fixation de l'écran anti-déversement s'applique avantageusement dans le cadre d'une glissière de sécurité métallique du type de celle comprenant au moins une lisse (1) fixée sur des supports verticaux (2) par l'intermédiaire d'organes écarteurs (3). Entre la partie de fixation des écarteurs (3) et des supports verticaux (2), sont fixées des rallonges (4) disposées en alignement avec lesdits supports verticaux (2). La partie supérieure de la rallonge (4), est équipée d'une platine support (5) pour la fixation d'au moins une autre lisse (6). Dans l'exemple illustré, la platine support (5) permet la fixation de deux lisses parallèles (6). La fixation des lisses (6) par rapport à la platine (5) s'effectue par des organes d'assemblage du type boulons (7).

L'écran anti-déversement considéré en tant que tel, quelle que soit sa forme de réalisation (grillage, plaque, ...), est fixé entre au moins deux poteaux support désignés dans leur ensemble par (P).

Selon l'invention et comme indiqué dans la suite de la description, le dispositif de montage est constitué par les poteaux support, dont chaque poteau support (P) présente des agencements de prépositionnement et de fixation par rapport aux rallonges (4) et des moyens de réglage en hauteur et de verticalité par rapport aux supports verticaux (2).

Chaque poteau (P) est constitué de deux montants parallèles (8). Par exemple, chaque poteau présente une section transversale en U, les sections étant disposées en regard, d'une manière parallèle, et entretoisées à leurs parties supérieure et inférieure, par des plaques de section méplate par exemple (9), (10). A titre indicatif, nullement limitatif, les montants (8) ont une hauteur d'environ trois mètres.

Selon une caractéristique importante de l'invention, chaque montant (8) est équipé latéralement d'un bras (11) fixé perpendiculairement audit montant (8), et débordant d'un côté de ce dernier. La partie débordante de chaque bras (8) présente, directement ou d'une manière rapportée, une patte équerrée (11a). Les pattes équerrées ainsi formées (11), (11a) sont disposées, après fixation sur les montants correspondant (8), en alignement (figure 2). Chaque patte équerrée (11) présente des lumières ouvertes (11b) aptes à enserrer la section des organes d'assemblage (7) des lisses (6) sur les platines (5) (figure 5).

Les pattes équerrées (11), (11a) sont convenablement positionnées en hauteur sur les montants (8), de sorte qu'après engagement des lumières (11b) avec les organes d'assemblage (7), des équerres de réglage (12), fixées entre les deux montants (8), viennent en appui au niveau de la partie supérieure des supports verticaux (2). Plus particulièrement, chaque équerre (12) est destinée à coopérer par sa branche horizontale (12a) avec une équerre d'appui (13) engagée dans la section transversale du support vertical (2) correspondant (figure 4). L'équerre (12) reçoit au moins une vis de réglage (14) apte à coopérer avec l'équerre d'appui (13) pour permettre d'assurer, comme il sera indiqué dans la suite de la description, un réglage en hauteur de l'ensemble du poteau (P).

Entre les deux montants (8), sous l'équerre (12), est fixée comme indiqué précédemment, la plaque entretoise (9). Cette dernière reçoit une vis de réglage (15) apte à coopérer en appui avec une partie du support vertical correspondant (2) pour permettre de régler la verticalité de l'ensemble du poteau (figure 7).

Compte tenu des caractéristiques à la base de l'invention, le montage de chaque poteau (P) par rapport à la partie correspondante de la glissière de sécurité, à savoir notamment les supports verticaux (2) et leurs rallonges (5), s'effectue d'une manière simple et efficace.

Le poteau (P) est suspendu, au niveau de la plaque entretoise supérieure (10) à un engin de levage quelconque (une grue ou un camion-grue par exemple).

Les organes d'assemblage (7) de l'une des lisses (6) fixée à la platine (5), sont dévissés. L'équerre d'appui (13) est préalablement positionnée dans la section transversale interne du support vertical correspondant (2). Il suffit ensuite de positionner le poteau au moyen de l'organe de levage et de manutention, et de guider la lumière (11b) de la patte équerrée (11), (11a) en combinaison avec les boulons d'assemblage (7), puis de descendre le poteau jusqu'au contact de l'équerre de réglage (12) avec l'équerre d'appui (13) (figures 5 et 6). A ce stade, l'opérateur peut décrocher le poteau qui est maintenu par rapport à l'ensemble de glissières de sécurité. Il convient ensuite de procéder au réglage en hauteur en agissant sur la vis (14) qui prend appui sur l'équerre (13) et sur la vis (15) qui prend appui contre le support vertical correspondant (2) pour assurer les réglages respectivement en hauteur et en verticalité du poteau (figure 7). Les réglages terminés, les organes d'assemblage (7) sont serrés par rapport aux pattes équerrés (11) pour assurer la fixation de l'ensemble des poteaux. A noter que la branche verticale (12b) de l'équerre (12) peut présenter une lumière oblongue (12c) pour le passage d'un organe d'assemblage (16) apte à être vissé dans un taraudage (13a) de l'équerre d'appui (13).

Les montants (8) constituant les poteaux présentent des agencements (8a) pour la fixation de lisses horizontales (17) aptes à recevoir l'écran. On renvoie à l'exemple de la figure 9.

Les avantages ressortent bien de la description.

## Revendications

1. Dispositif de montage d'un écran anti-déversement pour glissière de sécurité routière comprenant au moins une lisse (1) fixée sur des supports verticaux (2) par l'intermédiaire d'écarteurs (3), lesdits poteaux (2) étant prolongés par des rallonges (4) équipées, à leur partie supérieure d'une platine support (5) pour la fixation d'au moins une autre lisse (6), l'écran anti-déversement étant fixé entre au moins deux poteaux supports (P), le dispositif de montage étant constitué par les au moins deux poteaux support (P), **caractérisé en ce** chaque poteau support (P) présente des agencements de prépositionnement et de fixation par rapport aux rallonges (4) et des moyens de réglage en hauteur et de verticalité par rapport aux supports verticaux (2).

2. Dispositif selon la revendication 1, **caractérisé en ce que** chaque poteau support (P) est constitué de deux montants parallèles et entretoisés (8).

3. Dispositif selon la revendication 1, **caractérisé en ce que** les agencements de prépositionnement et de fixation sont constitués par des pattes équerrées (11) fixées en alignement horizontal sur chaque montant (8), chacune des pattes (11) présentant des lumières ouvertes (11b) aptes à enserrer la section d'organes (7) que présentent la platine support (5) fixée sur les rallonges (4) pour la fixation d'au moins une autre lisse (6).

4. Dispositif selon la revendication 3, **caractérisé en ce que** les organes (7) sont constitués par des boulons d'assemblage de la ou des lisses (6) sur la platine support (5).

5. Dispositif selon la revendication 1, **caractérisé en ce que** les moyens de réglage en hauteur sont constitués par une équerre (12) fixée entre les montants (8) et recevant au moins une vis de réglage (14) apte à coopérer avec une équerre d'appui (13) engagée dans la section transversale du support vertical correspondant (12).

6. Dispositif selon la revendication 1, **caractérisé en ce que** les moyens de réglage en verticalité sont constitués par une plaque (9) fixée entre les montants (8) et recevant au moins une vis de réglage (15) apte à coopérer en appui avec une partie du support vertical correspondant (12).

7. Dispositif selon la revendication 5, **caractérisé en ce que** la branche verticale de l'équerre (12) présente une lumière (12c) pour le passage d'un organe de blocage apte à coopérer avec l'équerre d'appui (13).

8. Dispositif selon la revendication 2, **caractérisé en ce que** la partie supérieure des poteaux présentent des agencements sous forme d'une barre fixée entre les montants (8) et apte à coopérer avec des organes de levage et de manutention.

9. Dispositif selon la revendication 1, **caractérisé en ce que** les montants (8) constituant un poteau, présente des agencements (8a) pour la fixation de lisses horizontales (17) aptes à recevoir un écran de protection.

## Claims

1. Device for mounting an anti-spillage shield for a roadway crash barrier comprising at least one rail (1) secured to vertical supports (2) by means of spreaders (3), said posts (2) being extended by extensions (4) fitted, at their upper part, with a support plate (5) for the securing of at least one other rail (6), the anti-spillage shield being secured between at least two support posts (P), the mounting device being constituted by the at least two support posts (P), **characterized in that** each support post (P) has fittings for pre-positioning and securing relative to the extensions (4) and means for adjusting height and verticality relative to the vertical supports (2).

2. Device as claimed in claim 1, **characterized in that** each support post (P) is constituted by two parallel and braced uprights (8).

3. Device as claimed in claim 1, **characterized in that** the pre-positioning and securing fittings arc constituted by squared lugs (11) secured in horizontal alignment to each upright (8), each of the lugs (11) having open holes (11b) capable of holding the section of components (7) provided by the support plate (5) secured to the extensions (4) for the securing of at least one other rail (6).

4. Device as claimed in claim 3, **characterized in that** the components (7) are constituted by bolts for assembling the rail or rails (6) on the support plate (5).

5. Device as claimed in claim 1, **characterized in that** the height adjustment means are constituted by an angle bracket (12) secured between the uprights (8) and receiving at least one adjustment screw (14) capable of engaging with a support angle bracket (13) engaged in the transverse cross-section of the corresponding vertical support (2).

6. Device as claimed in claim 1, **characterized in that** the verticality adjustment means are constituted by a plate (9) secured between the uprights (8) and receiving at least one adjustment screw (15) capable of pressing against a part of the corresponding vertical support (2).

7. Device as claimed in claim 5, **characterized in that** the vertical branch of the angle bracket (12) has a hole (12c) for the passing through of a locking component capable of engaging with the support angle bracket (13).

8. Device as claimed in claim 2, **characterized in that** the upper part of the posts have fittings in the form of a bar secured between the uprights (8) and capable of engaging with lifting or handling components.

9. Device as claimed in claim 1, **characterized in that** the uprights (8) constituting a post have fittings (8a) for the securing of horizontal rails (17) capable of receiving a protective shield.

## Patentansprüche

1. Vorrichtung zur Montage einer Umkippschutzvorrichtung für Leitplanken mit mindestens einer Leiste (1), die über Abstandsstücke (3) an vertikalen Trägern (2) befestigt ist, wobei diese Pfosten (2) durch Ansatzstücke (4) verlängert werden, die an ihrem oberen Teil mit einer Halterungsplatte (5) für die Befestigung mindestens einer anderen Leiste (6) versehen sind, wobei die Umkippschutzvorrichtung zwischen mindestens zwei Trägerpfosten (P) befestigt ist und die Montagevorrichtung aus den mindestens zwei Trägerpfosten (P) besteht, **dadurch gekennzeichnet, dass** jeder Trägerpfosten (P) Vorkehrungen für die Vorpositionierung und Befestigung an den Ansatzstücken (4) und Mittel für die Höhen- und Senkrechteinstellung gegenüber den vertikalen Trägern (2) aufweist.

2. Vorrichtung nach Anspruch 1, **dadurch gekennzeichnet, dass** jeder Trägerpfosten (P) aus zwei parallelen und mit Distanzstücken versehenen Ständern (8) besteht.

3. Vorrichtung nach Anspruch 1, **dadurch gekennzeichnet, dass** die Vorkehrungen für die Vorpositionierung und Befestigung aus rechtwinkligen Laschen (11) bestehen, die in horizontaler Ausrichtung an jedem Ständer (8) befestigt sind, wobei jede Lasche (11) offene Schlitze (11b) aufweist, die geeignet sind, den Abschnitt von Befestigungsorganen (7), welche die an den Ansatzstücken (4) für die Befestigung mindestens einer weiteren Leiste (6) befestigte Halterungsplatte (5) aufweist, einzuspannen.

4. Vorrichtung nach Anspruch 3, **dadurch gekennzeichnet, dass** die Befestigungsorgane (7) aus Bolzen für die Verbindung der Leiste(n) (6) mit der Halterungsplatte (5) bestehen.

5. Vorrichtung nach Anspruch 1, **dadurch gekennzeichnet, dass** die Mittel für die Höheneinstellung aus einem Winkelstück (12) bestehen, das zwischen den Ständern (8) befestigt ist und mindestens eine Stellschraube (14) aufnimmt, die geeignet ist, mit einem Stützwinkel (13) zusammenzuwirken, der in das Querprofil des entsprechenden vertikalen Trägers (2) eingeführt ist.

6. Vorrichtung nach Anspruch 1, **dadurch gekennzeichnet, dass** die Mittel für die vertikale Einstellung aus einer Platte (9) bestehen, die zwischen den Ständern (8) befestigt ist und mindestens eine Stellschraube (15) aufnimmt, die geeignet ist, zur Abstützung mit einem Teil des entsprechenden vertikalen Trägers (2) zusammenzuwirken.

7. Vorrichtung nach Anspruch 5, **dadurch gekennzeichnet, dass** der vertikale Schenkel des Winkelstücks (12) einen Schlitz (12c) für die Durchführung eines Halteorgans aufweist, das geeignet ist, mit dem Stützwinkel (13) zusammenzuwirken.

8. Vorrichtung nach Anspruch 2, **dadurch gekennzeichnet, dass** der obere Teil der Pfosten Vorkehrungen in Form eines Stabs aufweist, der zwischen den Ständern (8) befestigt und geeignet ist, mit Hebe- und Fördereinrichtungen zusammenzuwirken.

9. Vorrichtung nach Anspruch 1, **dadurch gekennzeichnet, dass** die Ständer (8), die einen Pfosten bilden, Vorkehrungen (8a) für die Befestigung von waagrechten Leisten (17), die geeignet sind, eine Schutzvorrichtung aufzunehmen, aufweisen.
